# EUROPÄISCHE PATENTSCHRIFT

(11) **EP 0 947 265 B1**
(45) Veröffentlichungstag und Bekanntmachung des Hinweises auf die Patenterteilung: **28.09.2005**
(21) Anmeldenummer: 99106087.2
(22) Anmeldetag: 26.03.1999
(51) Int. Cl.: B22D 11/16

(54) **Verfahren zum Stranggiessen und Fertigwalzen eines Giessstranges innerhalb einer vorgegebenen Fertigbreitentoleranz**
Process for continuous casting and finish rolling of a cast strand within a predetermined net width
Procédé de coulée en continu et laminage pour le finissage d'une barre de coulée dans une tolérance prédéterminée de sa largeur finale

(30) Priorität: 31.03.1998 DE 19814222
(43) Veröffentlichungstag der Anmeldung: 06.10.1999
(73) Patentinhaber: SMS Demag AG, 40237 Düsseldorf (DE)
(72) Erfinder: Seidel, Jürgen, 57223 Kreuztal (DE); Hensger, Karl-Ernst, Dr., 40468 Düsseldorf (DE)
(74) Vertreter: Valentin, Ekkehard

(56) Entgegenhaltungen:
- EP-A- 0 149 734
- DE-A- 3 501 422
- US-A- 3 358 358
- PATENT ABSTRACTS OF JAPAN vol. 1996, no. 11, 29. November 1996 (1996-11-29) & JP 08 192209 A (KOBE STEEL LTD), 30. Juli 1996 (1996-07-30)
- PATENT ABSTRACTS OF JAPAN vol. 013, no. 560 (M-906), 13. Dezember 1989 (1989-12-13) & JP 01 233005 A (SUMITOMO METAL IND LTD), 18. September 1989 (1989-09-18)
- PATENT ABSTRACTS OF JAPAN vol. 013, no. 045 (M-792), 2. Februar 1989 (1989-02-02) & JP 63 252609 A (MITSUBISHI HEAVY IND LTD), 19. Oktober 1988 (1988-10-19)

## Beschreibung

Die Erfindung betrifft ein Verfahren zum Stranggießen und Fertigwalzen einer Gießbramme innerhalb einer vorgegebenen Fertigbreitentoleranz, wobei für die Gießbramme und fallweise eine Folgebramme eine Einstellung der Kokillenposition insbesondere nach Maßgabe unterschiedlicher Walzbedingungen vorgenommen wird.

Die mit großem Vorteil angewendete Technologie des Gießens dünner Brammen ermöglicht das Stranggießen mit Stranggussformaten zwischen ca. 30 und 100 mm Dicke bei 800 bis 2200 mm Breite und ein bevorzugt direktes Auswalzen mit gegenüber konventionellen Produktionsverfahren erheblich verringerter Umformarbeit in einer Walzstraße, wobei die Produktionskette vom Rohstahl bis zum Walzerzeugnis erheblich verkürzt ist.

Bei dieser Technologie werden zunehmend höhere Anforderungen an die einzuhaltenden Breitentoleranzen des Fertigproduktes gefordert.

Es ist allgemein bekannt, Brammen-Kokillen zur Einstellung eines vorgegebenen Brammen-Formates mit verstellbaren Breitseiten- und/oder Schmalseitenwänden sowie mit zugehörigen mechanischen bzw. hydraulischen Stellgliedern auszurüsten.

Einen entsprechenden Stand der Technik zeigt die Vorrichtung nach der EP-OS 0 149 734. Es handelt sich bei diesem Dokument um eine Kokille zum Stranggießen von Dünnbrammen mit gekühlten Breitseitenwänden und Schmalseitenwänden, wobei die Breitseitenwände einen nur auf einen Teil der Kokillenhöhe beschränkten, trichterförmigen Eingießbereich bilden, der zu den Schmalseiten und in Gießrichtung auf das Format der gegossenen Bramme reduziert ist. Die Breitseitenwände seitlich des trichterförmigen Eingießbereiches verlaufen in einem der Brammendicke entsprechenden Abstand parallel, bis zu der jeweiligen Schmalseitenwand unter Bildung eines jeweils vom Eingießbereich ausgehenden Parallelbereichs. Die Schmalseitenwände sind im Parallelbereich der Breitseitenwände verstellbar. Die Verstellung bspw. der Breite von Dünnbrammen ist u.a. auch aus der DE 35 01 422 C2 bekannt.

Ausgehend vom vorgenannten Stand der Technik liegt der Erfindung die Aufgabe zugrunde, ein Verfahren der im Oberbegriff von Anspruch 1 genannten Art weiter zu entwickeln, um bei stranggegossenen und gewalzten Dünnbrammen die Einhaltung enger Breitentoleranzen beim Fertigband einhalten zu können.

Zur Lösung der Aufgabe wird mit der Erfindung vorgeschlagen,
- dass zur Erzielung der vorgegebenen Fertigbreite des Walzbandes innerhalb eines Toleranzbandes zunächst eine Voreinstellung der Kokillenposition unter Berücksichtigung der extremen Bandabmessungen des geplanten Produktionsprogrammes vorgenommen wird und
- für jede Gießbramme und fallweise eine Folgebramme eine Berechnung für die Soll-Einstellung der Kokillen-Stellglieder und der Stellglieder der Fertigstraße vorgenommen, und
- dass bei vorliegender Breite der Gießbramme beim Eingang in die Fertigstraße eine Feineinstellung der Fertigbreite des Walzbandes mit Hilfe der Stellglieder der Fertigstraße vorgenommen wird,
- dass die Stellglieder der Kokille entsprechend der rechnerisch ermittelten SOLL-Einstellung vor dem Gießen der Folgebramme angefahren werden, und dass der Berechnung der Kokillen-Stellglieder und/oder der Fertigstraßen-Stellglieder ein Stichplanmodell, ein Konturmodell und ein Breitungsmodell zugrunde gelegt werden, und vor dem Walzen der Folgebramme die durch Rechnung ermittelte SOLL-Einstellung der Fertigstraßen-Stellglieder angefahren wird.

Mit Vorteil gliedert sich das erfindungsgemäße Verfahren der Breitenoptimierung einer stranggegossenen Dünnbramme in die Schritte:
a) Erzeugen der Brammenbreite bzw. Bestimmen der Kokillenposition und gegebenenfalls auch der Vorbandbreite einer konventionellen Straße, sowie
b) Fein-Einstellung der Fertigstraßenstellglieder bei vorliegender Eingangsbreite.

Dies gilt sowohl für Dünnbrammen-Fertigstraßen, wie auch für konventionelle Fertigstraßen. Das erfindungsgemäße Verfahren der Breitenoptimierung kann sowohl in einer mehrgerüstigen Anlage, als auch bei einem Reversiergerüst mit mehreren Stichen Anwendung finden.

Bei einer möglichen Fahrweise gemäß der Erfindung werden die Stellglieder der Fertigstraße entlastet und die Fertigbreite durch Voreinstellung der Kokille Bramme für Bramme angefahren.

Ein weiterer Anwendungsfall zwecks der erfindungsgemäßen Optimierung für die Brammenbreite besteht darin, dass bevorzugt die Fertigstraßenstellglieder für die Breiteneinstellung verwendet werden.

Um aus übergeordneten Gründen, bspw. der Oberflächenqualität oder der Gießgeschwindigkeit, eine Änderung der Kokillenposition zu vermeiden oder die Verstellbeträge bzw. -häufigkeit zu minimieren, werden die Wirkparameter der Fertigstraße für die Breite so eingesetzt, dass die gewünschte (oft gleiche) Fertigbandbreite innerhalb der Toleranz entsteht (siehe Erläuterungen zu Fig. 3).

Eine Ausgestaltung des Verfahrens sieht vor, dass die Breitenvoreinstellung für die Kokillenstellglieder und die Fertigstraßen-Stellglieder (Preset) so vorgenommen wird, dass sich für jedes Walzband etwa die Mitte des Toleranzbandes der Fertigbreite ergibt.

Weiterhin sieht das Verfahren nach der Erfindung vor,
- dass vor der Produktion einer neuen Gießbramme eine Band-Kontur-Berechnung und eine Stichplanberechnung sowie das Breitungsmodell angestoßen werden, wonach
- eine entsprechende Voreinstellung der Kokillen-Stellglieder vorgenommen wird,
- anschließend die effektive Breite des fertig gewalzten Bandes gemessen, und
- das Ergebnis einer fallweise erforderlichen Korrektur des Breitungsmodells und damit der Berechnung der Fertigstraßen-Stellglieder zugrunde gelegt wird.

Mit Vorteil wird durch das erfindungsgemäße Produktionssteuerungssystem erreicht, dass eine Breitenvoreinstellung an der Kokille vorgenommen wird und gleichzeitig die Verstellbereiche in der Walzstraße zurückgenommen werden können.

Eine weitere Ausgestaltung des Verfahrens sieht vor, dass für einen optimalen Einsatz der Stellglieder für Kokille und Fertigstraße zur Erzielung hoher Genauigkeit ein Breitungsmodell als Grundlage für eine Voreinstellung verwendet wird, das wenigstens die folgenden Einflüsse berücksichtigt:
- Breitenänderung zwischen Kokille und Austritt aus der Gießmaschine (Caster)
- Temperaturschrumpf von der Gießmaschine (Caster) bis zum Fertigband
- Bandzüge innerhalb der Fertigstraße
- Konturänderungen der Brammenform bis hin zur Fertigbandform
- Planheitszustand des Bandes zwischen den Fertiggerüsten
- natürliche Breitung des Bandes, Dicke des Bandes
- Walzgeschwindigkeit, Walztemperatur
- Materialqualität des Bandes
- Stauchabnahme
- Brammen- bzw. Vorbandkontur (als Meß- oder Rechenwert).

Weiterhin sieht das Verfahren nach der Erfindung vor, dass durch Vergleich der gemessenen Breite der Gießbramme mit der berechneten Brammenbreite ein Adaptions-Korrekturkoeffizient gewonnen und zur Korrektur des Breitungsmodelles verwendet wird.

Auch kann ein im Bereich der Gießmaschine gemessener Breitenfehler auf das Breitungsmodell der Fertigstraße aufgeschaltet werden.

Mit dem Verfahren nach der Erfindung ist weiterhin vorgesehen, dass zur Fein-Einstellung der Fertigbreite des gewalzten Bandes in der Fertigstraße die folgenden Wirkparameter in der angegebenen Rangfolge berücksichtigt und derart eingesetzt werden, dass die Differenz zwischen der errechneten Breite und der Zielbreite minimiert wird:
- Änderung der Abnahmeverteilung in der Straße
- Änderung des Zielprofils im Rahmen des Profiltoleranzbandes
- Änderung der Zugspannung zwischen den Gerüsten
- Einsatz eines Stauchers
- Änderung der aktiven Gerüstzahl oder der Stichanzahl.

Und schließlich ist mit dem Verfahren vorgesehen, dass zur Erweiterung des Toleranzbereiches für die Einstellung der Kokillenposition die minimalen/maximalen Stellbereiche der Fertigstraßenglieder ermittelt werden, so dass erst nach Erreichen minimaler oder maximaler Stellbereiche der Fertigstraßenstellglieder eine Änderung der Kokillenposition vorgenommen wird.

Weitere Einzelheiten, Merkmale und Vorteile der Erfindung ergeben sich aus der nachstehenden Erläuterung einiger in Zeichnungen diagrammatisch dargestellter Beispiele. Es zeigen:
- Figur 1: ein Walzprogramm mit einer Anzahl Coils unterschiedlicher Banddicke und daraus resultierender unterschiedlicher Fertigbreite bei konstant eingestellter Kokillenposition (dargestellt anhand einer bekannten CSP-Anlage);
- Figur 2: ein Berechnungsmodell zur Bestimmung und zur Fein-Einstellung der Bandbreite;
- Figur 3: Diagramme gleicher Kokillenbreite für unterschiedliche Fertigprodukte mit und ohne Optimierungsverfahren.

Zum besseren Verständnis werden zunächst die Zeichnungen in den Figuren 1 bis 3 wie folgt erläutert:

| | | |
|---|---|---|
| Figur 1 | d_{F}(mm) = | Fertigbanddicke |
| | ΔB_{F}(mm) = | Breitenabweichung |
| | Tol = | max. Toleranzbreite des Walzbandes |
| | B_{FSoll} = | SOLL-Fertigbreite des Walzbandes |
| | Ww = | Walzenwechsel |

| | | |
|---|---|---|
| Figur 2 | B_{K} = | Kokillenbreite/Vorbandbreite (Kopf/Ende) |
| | B_{F} = | eff. Fertigbreite des Walzbandes |
| | B_{F1-n} = | Bandbreiten zwischen den Gerüsten |
| | B_{BR} = | gemessene Brammenbreite |
| | Δ W = | Änderung der Fertigstraßen-Wirkparameter |
| | 10 = | Stichplan-Modell |
| | 11 = | Kontur-Modell |
| | 12 = | Breitungs-Modell (C = Caster = Gießmaschine; F = Fertigstraße) |
| | 13 = | Adaption Gießmaschinenbreite |
| | 14 = | Adaption Bandbreite |
| | 15 = | Position Seitenführungen |
| | 16 = | gemessene Fertigbreite des Walzbandes |

| | | |
|---|---|---|
| Figur 3 | B_{K1}; B_{K2} = | Kokillenbreite ohne Optimierung |
| | B_{Kopt} = | Kokillenbreite mit Optimierung |
| | W₁; W₂ = | Wirkglieder-Stellbereich der Fertigstraße |
| | St = | Einfluß der Stellglieder |
| | B_{F1}; B_{F2} = | Fertigbandbreiten ohne Optimierung |
| | B'_{F1}; B'_{F2} = | Fertigbandbreiten mit Optimierung |
| | B_{Z} = | Zielbreite |
| | Δ _{B} = | Breitentoleranz des Walzbandes |
| | Δ _{Bopt} = | Breitendifferenz der Kokille zwischen den Positionen |
| | | mit und ohne Optimierung |
| | B_{M} = | Mittelwert zwischen max. möglicher Fertigbreite B_{F2} |
| | | und min. möglicher Fertigbreite B_{F1} |
| | Index 1 = | Fertigprodukt 1 |
| | Index 2 = | Fertigprodukt 2 |

Die Diagrammlinien im oberen Bereich der Fig. 1 zeigen einen Stichplan mit einer größeren Anzahl von Coils, wobei die Dicken der Produkte einzelner Coils zwischen 1 und 3 mm variieren.

In den unteren Diagrammlinien zeigt sich, dass bei konstant gehaltener Position der Kokille sich erheblich unterschiedliche Bandbreiten einstellen. Die schraffierten Flächen unter der Bandbreitenlinie geben die bei geringer Dicke des Walzbandes entstehenden Überbreiten an. Hieraus ist erkennbar, dass mit zunehmender Dicke eines gewalzten Bandes dessen Breitung überproportional abnimmt. Es ergibt sich die Folgerung, dass für jedes Fertigband eine Berechnung der notwendigen Kokillenbreite durchgeführt werden muß, und zwar für die dazugehörige augenblicklich gegossene Bramme bzw. für die vorliegende Bramme. Eine Breitenverstellung der Kokille von Bramme zu Bramme ist erforderlich, wie dies aus der Abhängigkeit zwischen Banddicke und Breitung aus den Diagrammen von Fig. 1 ablesbar ist, um mit der Breite eines bspw. auf 1 mm Banddicke ausgewalzten Bandes innerhalb der Toleranzbreite Tol, d.h. unter der schraffierten Fläche zu liegen.

Wie das Flußdiagramm der Fig. 2 zeigt, besteht eine Optimierungsaufgabe für die Bandfertigbreite darin, bevorzugt die Fertigstraßenstellglieder für die Breiteneinstellung zu verwenden. Um für die Kokille die Häufigkeit der Verstellung der Kokillenverstellglieder zu minimieren oder deren Verstellung zu vermeiden, werden die Wirkparameter (ΔW) der Fertigstraße so eingesetzt, dass die gewünschte Fertigbandbreite innerhalb der vorgegebenen Toleranz eingehalten wird.

Bei der Optimierung werden die maximal zulässigen Bandabmessungen eines geplanten Produktionsprogrammes betrachtet und die Wirkparameter (ΔW) der Fertigstraße in Richtung Breitung bzw. Einschnürung eingesetzt. Liegt die Eingangsbreite (B_{BR}) vor, so werden gemäß dem Flußdiagramm nach Fig. 2 die Fertigstraßen-Wirkparameter (ΔW) für die Bandbreite entsprechend der beanspruchten Rangfolge zur Fein-Einstellung so eingesetzt, dass die Differenz zwischen der gerechneten Bandfertigbreite und der Zielbreite unter Beachtung der Anlagen- und Materialgrenzen minimiert wird.

Dabei wird ausgehend von einer Voreinstellung einer Standard-Fertigstraße die Breite des gewalzten Bandes überprüft, ob diese im zulässigen Bereich liegt. Wenn ja, dann findet keine Iteration der Optimierungsmaßnahmen statt. Wenn nein, dann werden iterativ, d.h. Schritt für Schritt, die Fertigstraßenparameter geändert. Nach Festlegung der Änderung erfolgt ein erneutes Anstoßen der Fertigstraßeneinstellung bestehend aus Stichplan-Modell 10, Kontur-Modell 11 und Breitungs-Modell 12, und zwar sowohl für die Breitenänderung (12a) an der Gießmaschine (Caster C), als auch für die Breitenänderung (12b) in der Fertigstraße F. Diese Iterationsschleife wird so oft aufgerufen, bis die Änderungs-Möglichkeiten der Fertigstraßen-Wirkparameter Δ W ausgeschöpft sind. Mit der Bezeichnung B_{F1-n} sind die Bandbreiten zwischen den einzelnen Gerüsten der Fertigstraße bezeichnet. Das Flußdiagramm zeigt ferner, dass durch Vergleich der gemessenen Breite der Gießbramme B_{BR} mit der errechneten Brammenbreite (12a) ein Adaptionswert 13 gewonnen wird. Ebenfalls wird die gemessene Bandbreite 16 im Vergleich zur errechneten Bandbreite 14 für einen Korrekturwert verwendet und dem Breitungsmodell 12 aufgeschaltet. Bei Erreichen der effektiven Fertigbreite B_{F} ist die Iteration für die Änderung der Fertigstraßen-Wirkparameter beendet und das korrekte Fertigprodukt bedarf keiner weiteren Korrekturen.

In der Fig. 3 wird die Vorgehensweise bei Ermittlung der optimalen Kokillenbreite mit dem Ziel für das geplante Produktionsspektrum eines Walzprogramms möglichst gleiche Kokillenpositionen zu wählen, gezeigt.

Es sind zur Veranschaulichung Diagrammlinien gleicher Kokillenbreite für unterschiedliche Fertigprodukte mit und ohne Optimierung dargestellt. Die gestrichelten Linien zeigen Fertigbandbreiten bei Standard-Fahrweise, d.h. ohne Kokillenbreitenoptimierung und ohne Nutzung der Fertigstraßen-Stellglieder. Die dick ausgezogenen Linien zeigen Fertigbandbreiten mit Kokillenbreitenoptimierung und mit Einsatz der Fertigstraßen-Stellglieder.

Wenn die Kokillenbreite B_{K} so gewählt ist, dass für das Fertigprodukt 2 die Bandbreite B_{F2} im schraffierten Toleranzfenster liegt bzw. gleich der Zielbreite B_{Z} ist, so ergeben sich häufig für das Fertigprodukt 1 bei gleicher Kokillenbreite Überbreiten B_{F1}.

Im ersten Schritt werden dann die Breitenwirkbereiche W₁, W₂ der Fertigstraßen-Stellglieder für beide Fertigprodukte 2 bzw. 1 ermittelt. Im zweiten Schritt wird der Mittelwert B_{M} zwischen maximal möglicher Fertigbreite B_{F2} und minimal möglicher Fertigbreite B_{F1} bestimmt.

Die Differenz ΔBₒₚₜ zwischen der Breite B_{M} und der Zielbreite B_{Z} ergibt die optimierte Kokillenbreite B_{Kopt} = B_{K} - ΔBₒₚₜ , um für die beiden Produkte des Produktionsprogramms das schraffierte Breitentoleranzfenster Δ_{B} zu erreichen.

Ausgehend von der optimierten Kokillenbreite B_{Kopt} (B'_{K1} = B'_{K2}) ergeben sich mit der Nutzung der Fertigstraßenstellglieder die optimierten Breiten B'_{F1}; B'_{F2}, die beide im Breitentoleranzfenster Δ_{B} liegen. Liegt die Fertigbreite B'_{F2} unterhalb der minimalen Breitentoleranzgrenze, demnach im unzulässigen Bereich, so muß die Kokillenbreite um diesen Betrag korrigiert werden.

Zur Ermittlung der erforderlichen Kokillenposition werden dann iterativ die Modellbausteine gemäß Fig. 2, nämlich:
- Stichplanmodell (10)
- Konturmodell (11)
- Breitungsmodell (12)
- Algorithmus zur Veränderung von Fertigstraßenwirkparametern ΔW in beanspruchter Rangfolge
entsprechend dem Flußdiagramm nach Fig. 2 verwendet.

### Bedeutung der Zeichen in den Figuren:

| | | |
|---|---|---|
| Figur 1 | d_{F}(mm) = | Fertigbanddicke |
| | ΔB_{F}(mm) = | Breitenabweichung |
| | Tol = | max. Toleranzbreite des Walzbandes |
| | B_{FSoll} = | SOLL-Fertigbreite des Walzbandes |
| | Ww = | Walzenwechsel |

| | | |
|---|---|---|
| Figur 2 | B_{K} = | Kokillenbreite/Vorbandbreite (Kopf/Ende) |
| | B_{F} = | eff. Fertigbreite des Walzbandes |
| | B_{F1-n} = | Bandbreiten zwischen den Gerüsten |
| | B_{BR} = | gemessene Brammenbreite |
| | Δ W = | Änderung der Fertigstraßen-Wirkparameter |
| | 10 = | Stichplan-Modell |
| | 11 = | Kontur-Modell |
| | 12 = | Breitungs-Modell (C = Caster; |
| | | F = Fertigstraße) |
| | 13 = | Adaption Casterbreite |
| | 14 = | Adaption Bandbreite |
| | 15 = | Position Seitenführungen |
| | 16 = | gemessene Fertigbreite des Walzbandes |

| | | |
|---|---|---|
| Figur 3 | B_{K1}; B_{K2} = | Kokillenbreite ohne Optimierung |
| | B_{Kopt} = | Kokillenbreite mit Optimierung |
| | W₁; W₂ = | Wirkglieder-Stellbereich der Fertigstraße |
| | St = | Stellglieder |
| | B_{F1}; B_{F2} = | Fertigbandbreiten ohne Optimierung |
| | B'_{F1}; B'_{F2} = | Fertigbandbreiten mit Optimierung |
| | B_{Z} = | Zielbreite |
| | Δ _{B} = | Breitentoleranz des Walzbandes |
| | Δ_{Bopt} = | Breitendifferenz der Kokille zwischen den Positionen mit und ohne Optimierung |
| | B_{M} = | Mittelwert zwischen max. möglicher Fertigbreite B_{F2} und min. möglicher Fertigbreite B_{F1} |
| | Index 1 = | Fertigprodukt 1 |
| | Index 2 = | Fertigprodukt 2 |

## Patentansprüche

1. Verfahren zum Stranggießen und Fertigwalzen einer gegossenen Bramme innerhalb einer vorgegebenen Fertigbreitentoleranz des Walzbandes, wobei für die Gießbramme und fallweise eine Folgebramme eine Einstellung der Kokillenposition, insbesondere nach Maßgabe unterschiedlicher Walzbedingungen vorgenommen wird,
**dadurch gekennzeichnet,**
- **dass** zur Erzielung der vorgegebenen Fertigbreite (B_{Z}) des Walzbandes innerhalb eines Toleranzbandes (Δ_{B}) zunächst eine Voreinstellung der Kokillenposition (B_{K}) unter Berücksichtigung der extremen Bandabmessungen des geplanten Produktionsprogrammes vorgenommen wird, und
- für jede Gießbramme und fallweise eine Folgebramme eine Berechnung für die Soll-Einstellung der Kokillen-Stellglieder und der Stellglieder der Fertigstraße vorgenommen wird, und
**dass** bei vorliegender Breite der Gießbramme beim Eingang in die Fertigstraße eine Feineinstellung der Fertigbreite des Walzbandes mit Hilfe der Stellglieder der Fertigstraße vorgenommen wird,
- **dass** die Stellglieder der Kokille entsprechend der rechnerisch ermittelten Soll-Einstellung vor dem Gießen der Folgebramme angefahren werden, und dass der Berechnung der Kokillen-Stellglieder und/oder der Fertigstraßen-Stellglieder ein Stichplanmodell (10), ein Konturmodell (11) und ein Breitungsmodell (12) zugrunde gelegt werden, und vor dem Walzen der Folgebramme die durch Rechnung ermittelte Soll-Einstellung der Fertigstraßen-Stellglieder angefahren wird.

2. Verfahren nach Anspruch 1,
**dadurch gekennzeichnet,**
**dass** die Breitenvoreinstellung für die Kokillen-Stellglieder und die Fertigstraßen-Stellglieder so vorgenommen wird, dass sich für jedes Walzband etwa die Mitte des Toleranzbandes (Δ_{B}) der Fertigbreite des Walzbandes ergibt.

3. Verfahren nach Anspruch 1 oder 2,
**dadurch gekennzeichnet,**
- **dass** vor der Produktion einer neuen Gießbramme eine Band-Kontur-Berechnung und eine Stichplanberechnung sowie das Breitungsmodell angestoßen werden, wonach
- eine entsprechende Voreinstellung der Kokillen-Stellglieder vorgenommen,
- anschließend die effektive Breite (B_{F}) des fertig gewalzten Bandes gemessen, und
- das Ergebnis einer fallweise erforderlichen Korrektur des Breitungsmodells und damit der Berechnung der Fertigstraßen-Stellglieder zugrunde gelegt wird.

4. Verfahren nach einem oder mehreren der Ansprüche 1 bis 3,
**dadurch gekennzeichnet,**
**dass** nach Maßgabe einer erforderlichen Korrekturgröße der Voreinstellung bei unveränderter Kokillenposition zunächst die Fertigstraßen-Stellglieder geändert werden.

5. Verfahren nach einem oder mehreren der Ansprüche 1 bis 4,
**dadurch gekennzeichnet,**
**dass** für die Soll-Einstellung der Stellglieder für Kokille und Fertigstraße zur Erzielung hoher Genauigkeit ein Breitungsmodell (12) als Grundlage für eine VorEinstellung verwendet wird, das wenigstens die folgenden Einflüsse berücksichtigt:
- Breitenänderung zwischen Kokille und Austritt an der Gießmaschine
- Temperaturschrumpf von der Gießmaschine bis zum Fertigband
- Bandzüge innerhalb der Fertigstraße
- Konturänderungen der Brammenform bis hin zur Fertigbandform
- Planheitszustand des Bandes zwischen den Fertiggerüsten
- Banddicke, natürliche Breitung des Bandes
- Walzgeschwindigkeit, Walztemperatur
- Materialqualität des Bandes
- Stauchabnahme
- Brammen- bzw. Vorbandkontur (als Mess- oder Rechenwert)

6. Verfahren nach einem oder mehreren der Ansprüche 1 bis 5,
**dadurch gekennzeichnet,**
**dass** durch Vergleich der gemessenen Breite (B_{BR}) der Gießbramme mit der errechneten Brammenbreite ein Adaptions-Korrektur-Koeffizient (13) gewonnen und zur Korrektur des Breitungsmodelles (12a) verwendet wird.

7. Verfahren nach einem oder mehreren der Ansprüche 1 bis 6,
**dadurch gekennzeichnet,**
**dass** ein im Bereich der Gießmaschine gemessener Breitenfehler auf das Breitungsmodell der Fertigstraße (12b) aufgeschaltet wird.

8. Verfahren nach einem oder mehreren der Ansprüche 1 bis 7,
**dadurch gekennzeichnet,**
**dass** zur Feineinstellung der Fertigbreite des Walzbandes in der Fertigstraße die folgenden Wirkparameter (ΔW) in der angegebenen Rangfolge berücksichtigt und derart eingesetzt werden, dass die Differenz zwischen der errechneten Breite und der Zielbreite minimiert wird:
- Änderung der Abnahmeverteilung in der Fertigstraße
- Änderung des Zielprofils im Rahmen des Profiltoleranzbandes
- Änderung der Zugspannung zwischen den Gerüsten
- Einsatz des Stauchers
- Änderung der aktiven Gerüstzahl oder Stichzahl

9. Verfahren nach einem oder mehreren der Ansprüche 1 bis 8,
**dadurch gekennzeichnet,**
**dass** zur Erweiterung des Toleranzbereiches für die Einstellung der Kokillenposition die minimalen / maximalen Stellbereiche der Fertigstraßen-Stellglieder ermittelt werden.

10. Verfahren nach einem oder mehreren der Ansprüche 1 bis 9,
**dadurch gekennzeichnet,**
**dass** die Stellglieder der Kokille und/oder die Stellglieder für die Breitenbeeinflussung in der Fertigstraße statisch bzw. über die Bandlänge veränderbar eingesetzt werden.

11. Anwendung des Verfahrens nach mindestens einem der Ansprüche 1 bis 10,
- auf mindestens eine Dünnbrammen-Gießmaschine mit mindestens einer unmittelbar nachgeschalteten, insbesondere mehrgerüstigen Walzstraße,
- auf konventionelle, insbesondere mehrgerüstige Fertigstraßen,
- auf Walzstraßen mit Reversiergerüst, insbesondere mit mehreren Stichen arbeitend,
- auf das Walzen von Endlosbändern,
- auf das Walzen von Einzelbändern.

## Claims

1. Method of continuous casting and rolling to a finished state of a cast slab within a predetermined finished width tolerance of the rolled strip, wherein a setting of the mould position is undertaken, particularly in accordance with different rolling conditions, for the cast slab and from case to case a following slab, **characterised in that**
- for attainment of the predetermined finished width (B_{Z}) of the rolled strip within a tolerance band (Δ_{B}) initially a presetting of the mould position (B_{K}) is undertaken with consideration of the extreme strip dimensions of the planned production program and
- for each cast slab and from case to case a following slab a computation for the target setting of the mould setting elements and the setting elements of the finishing train is undertaken and in the case of the width, which is present, of the cast slab at the entry into the finishing train a fine setting of the finished width of the rolled strip is undertaken with the help of the setting elements of the finishing train,
- the setting elements of the mould are driven in correspondence with the computer-ascertained target setting prior to casting of the following slab and the computation of the mould setting elements and/or the finishing train setting elements is based on a pass plan model (10), a profile model (11) and a width spread model (12) and the target setting, which is ascertained by computation, of the finishing train setting elements is moved to before rolling of the succeeding slab.

2. Method according to claim 1, **characterised in that** the width presetting for the mould setting elements and the finishing train setting elements is so undertaken that approximately the centre of the tolerance band (Δ_{B}) of the finished width of the rolled strip results for each rolled strip.

3. Method according to claim 1 or 2, **characterised in that**
- before production of a new cast slab a strip profile computation and a pass plan computation as well as the width spread model are initiated, whereafter
- a corresponding presetting of the mould setting elements is undertaken,
- subsequently the effective width (B_{F}) of the strip rolled to finished state is measured and
- the result is based on the correction of the width spread model required from case to case and thus on the computation of the finishing train setting elements.

4. Method according to one or more of claims 1 to 3, **characterised in that** initially the finishing train setting elements are changed in accordance with a required correction magnitude of the presetting in the case of unchanged mould position.

5. Method according to one or more of claims 1 to 4, **characterised in that** for the target setting of the setting elements for mould and finishing train for attainment of high accuracy a width spread model (12) is used as a basis for a presetting, which takes into consideration at least the following influences:
- width change between mould and exit at the casting machine
- temperature shrinkage from the casting machine up to the finished strip
- strip tension within the finishing train
- profile changes of the slab form up to the finished strip form
- planarity state of the strip between the finishing stands
- strip thickness, natural width spread of the strip
- rolling speed, rolling temperature
- material quality of the strip
- decrease in upsetting
- slab profile or prestrip profile (as measured or calculated value)

6. Method according to one or more of claims 1 to 5, **characterised in that** an adaptation correction coefficient (13) is obtained through comparison of the measured width (B_{BR}) of the cast slab with the calculated slab width and is used for correction of the width spread model (12a).

7. Method according to one or more of claims 1 to 6, **characterised in that** a width error measured in the region of the casting machine is applied to the width spread model of the finishing train (12b).

8. Method according to one or more of claims 1 to 7, **characterised in that** for fine setting of the finished width of the rolled strip in the finishing train the following actual parameters (ΔW) are taken into consideration in the indicated sequence and used in such a manner that the difference between the calculated width and the target width is minimised:
- change in the decrease distribution in the finishing train
- change in the target profile within the scope of the profile tolerance band
- change in the tensile stress between the stands
- use of the upsetter
- change in the active stand number or pass number.

9. Method according to one or more of claims 1 to 8, **characterised in that** the minimum/maximum setting ranges of the finishing train setting elements are ascertained for enlarging the tolerance region for the setting of the mould position.

10. Method according to one or more of claims 1 to 9, **characterised in that** the setting elements of the mould and/or the setting elements for the width influencing are used statically in the finishing train or variably over the strip length.

11. Use of the method according to at least one of claims 1 to 10,
- on at least one thin slab casting machine with at least one directly downstream rolling train, particularly with multiple stands,
- on conventional finishing trains, particularly with multiple stands,
- on rolling trains with a reversing stand, particularly operating with several passes,
- on the rolling of endless strips,
- on the rolling of individual strips.

## Revendications

1. Procédé pour la coulée continue et le laminage finisseur d'une brame coulée avec une tolérance de largeur finie prédéfinie de la bande laminée, un réglage de la position de la lingotière étant réalisé pour la brame coulée et le cas échéant une brame suivante, en particulier en fonction de différentes conditions de laminage, **caractérisé en ce que**
- pour obtenir la largeur finie (B_{z}) prédéfinie de la bande laminée dans une bande de tolérance (Δ_{B}) on effectue d'abord un préréglage de la position de la lingotière (B_{K}) en tenant compte des dimensions extrêmes de la bande du programme de production planifié et
- on effectue pour chaque brame coulée et le cas échéant une brame suivante un calcul pour le réglage de la valeur de consigne des éléments de réglage de la lingotière et des éléments de réglage du train finisseur et
- **en ce qu'**on effectue à la largeur de la brame coulée, à l'entrée du train finisseur, un réglage fin de la largeur finie de la bande laminée à l'aide des éléments de réglage du train finisseur,
- **en ce que** les éléments de réglage de la lingotière sont déplacés en fonction du réglage de consigne déterminé par calcul avant la coulée de la brame suivante et
- **en ce que** le calcul des éléments de réglage de la coquille et/ou des éléments de réglage du train finisseur est basé sur un modèle de plan de passes (10), un modèle de contour (11) et un modèle d'élargissement (12) et les éléments de réglage du train finisseur sont déplacés avant le laminage de la brame suivante au réglage de consigne déterminé par calcul.

2. Procédé selon la revendication 1, **caractérisé en ce que** le préréglage de la largeur pour l'élément de réglage de la lingotière et l'élément de réglage du train finisseur est réalisé de telle manière qu'on obtient pour chaque bande laminée environ le centre de la bande de tolérance (Δ_{B}) de la largeur finie de la bande laminée.

3. Procédé selon la revendication 1 ou 2, **caractérisé**
- **en ce qu'**avant la production d'une nouvelle brame coulée, on procède à un calcul de contour de bande et un calcul de plan de passe ainsi que du modèle d'élargissement, puis
- on effectue un préréglage correspondant des éléments de réglage de la lingotière,
- on mesure ensuite la largeur effective (B_{F}) de la bande laminée finie, et
- on utilise le résultat comme base pour une correction éventuellement nécessaire du modèle d'élargissement et donc pour le calcul des éléments de réglage du train finisseur.

4. Procédé selon l'une ou plusieurs des revendications 1 à 3, **caractérisé en ce qu'**en fonction d'une grandeur de correction nécessaire du préréglage, on modifie d'abord, à une position inchangée de la lingotière, les éléments de réglage du train finisseur.

5. Procédé selon l'une ou plusieurs des revendications 1 à 4, **caractérisé en ce que** pour le réglage de consigne des éléments de réglage pour la lingotière et le train finisseur, en vue d'obtenir une précision élevée, on utilise un modèle d'élargissement (12) comme base pour un préréglage, qui tient compte au moins des influences suivantes:
- changement de largeur entre la lingotière et la sortie de la machine de coulée
- retrait de température de la machine de coulée jusqu'à la bande finie
- traction sur la bande dans le train finisseur
- modifications du contour de la forme de la brame jusqu'à la forme de bande finie
- étant de planéité de la bande entre les cages de finition
- épaisseur de la bande, élargissement naturel de la bande
- vitesse de laminage, température de laminage
- qualité du matériau de la bande
- diminution de refoulement
- contour de la brame ou de l'ébauche de bande (comme valeur de mesure ou de calcul).

6. Procédé selon l'une ou plusieurs des revendications 1 à 5, **caractérisé en ce que** par la comparaison de la largeur mesurée (B_{BR}) de la brame coulée avec la largeur de brame calculée, on obtient un coefficient d'adaptation-correction (13) qui est utilisé pour la correction du modèle d'élargissement (12a).

7. Procédé selon l'une ou plusieurs des revendications 1 à 6, **caractérisé en ce qu'**une erreur de largeur mesurée dans la zone de la machine de coulée est répercutée sur le modèle d'élargissement du train finisseur (12b).

8. Procédé selon l'une ou plusieurs des revendications 1 à 7, **caractérisé en ce que**, pour le réglage fin de la largeur finie de la bande laminée dans le train finisseur, on tient compte des paramètres de travail suivants (ΔW), dans l'ordre indiqué, et on les utilise de telle manière que la différence entre la largeur calculée et la largeur cible est minimisée :
- modification de la répartition de la diminution dans le train finisseur
- modification du profil cible dans le cadre de la bande de tolérance du profil
- modification de la tension de traction entre les cages
- utilisation du dispositif de refoulement
- modification du nombre de cages ou du nombre de passes actives.

9. Procédé selon l'une ou plusieurs des revendications 1 à 8, **caractérisé en ce que** pour élargir la plage de tolérance pour le réglage de la position de la lingotière, on détermine les zones de réglage maximales/minimales des éléments de réglage du train finisseur.

10. Procédé selon l'une ou plusieurs des revendications 1 à 9, **caractérisé en ce que** les éléments de réglage de la lingotière et/ou les éléments de réglage pour influencer la largeur dans le train finisseur sont utilisés statiquement ou de manière modifiable sur la longueur de la bande.

11. Utilisation du procédé selon au moins l'une des revendications 1 à 10,
- sur au moins une machine de coulée de brames minces avec au moins un laminoir immédiatement consécutif, en particulier à plusieurs cages,
- sur des trains finisseurs traditionnels, en particulier à plusieurs cages
- sur des laminoirs avec une cage réversible, travaillant en particulier en plusieurs passes
- sur le laminage de bandes sans fin
- sur le laminage de bandes individuelles.
